# EUROPÄISCHE PATENTSCHRIFT

(11) **EP 0 445 541 B1**
(45) Veröffentlichungstag und Bekanntmachung des Hinweises auf die Patenterteilung: **03.01.1996**
(21) Anmeldenummer: 91101641.8
(22) Anmeldetag: 07.02.1991
(51) Int. Cl.: D01H 13/30, B65H 71/00

(54) **Verfahren und Vorrichtung zum Zuführen von flüssigem Präparationsmittel zu laufenden Fäden an Arbeitsstellen einer Spinnereimaschine**
Method and apparatus for supplying liquid treating agent to running yarns at the workstations of a spinning machine
Procédé et dispositif pour l'alimentation d'un agent de préparation aux fils textiles en mouvement dans les postes de travail d'un métier à filer

(30) Priorität: 08.03.1990 DE 4007389
(43) Veröffentlichungstag der Anmeldung: 11.09.1991
(73) Patentinhaber: Zinser Textilmaschinen GmbH, D-73058 Ebersbach/Fils (DE)
(72) Erfinder: König, Günter, W-7336 Uhingen-Baiereck (DE)
(74) Vertreter: Schieschke, Klaus, Dipl.-Ing.

(56) Entgegenhaltungen:
- DE-A- 3 003 389
- US-A- 3 308 786
- US-A- 3 648 650
- US-A- 3 983 723
- US-A- 4 047 405

## Beschreibung

Die Erfindung bezieht sich auf ein Verfahren und eine Vorrichtung zum Zuführen von flüssigem Präparationsmittel zu laufenden Fäden an Arbeitsstellen einer Spinnereimaschine, insbesondere einer Streckzwirn-, Streckspul- oder Zwirn- bzw. Spulmaschine oder einer Texturiermaschine, nach dem Oberbegriff des Anspruchs 1 bzw Anspruchs 5. Es handelt sich damit um eine sogenannte Fadenpräparationseinrichtung, deren Aufgabe es ist, einen gleichmäßigen Präparationsmittelauftragan einer Vielzahl von Arbeitsstellen derartiger vorgenannter Maschinen sicherzustellen.

Es sind bereits Präparationseinrichtungen bekannt, die eine angetriebene Präparationswalze aufweisen, welche in einer teilweise mit Präparationsmittel gefüllten Wanne läuft (DE-PS 29 39 281). Der zu behandelnde Faden berührt während des Fadenverlaufs die Präparationswalze auf einem Teil ihres Umfanges und wird dabei benetzt. Um zu verhindern, daß das Präparationsmittel durch die umlaufende Präparationswalze weggeschleudert wird oder Schmutz eintritt, ist diese Präparationswalze von einer Abdeckung umgeben.

Derartige Präparationseinrichtungen weisen eine Vielzahl von Nachteilen auf; so ist beispielsweise die Dosiergenauigkeit solcher Einrichtungen relativ gering. Außerdem sind derartige Einrichtungen aufgrund ihres relativ großen Platzbedarfs nur sehr schwer unterzubringen und eine Verschmutzung der gesamten Maschine trotz der Abkapselung nicht ganz auszuschließen.

Weiterhin ist es Stand der Technik, einen zentralen Präparationsmitteltank mit einer zugehörigen Pumpe einzusetzen (DE-OS 30 03 389). Die Pumpe ist über ein Leitungssystem mit jeder Arbeitsstelle zugeordneten Präparationsdüsen verbunden. Um eine ausreichende Genauigkeit des Präparationsmittelauftrags auf die laufenden Fäden zu erzielen, muß der Systemdruck an jeder der gleichen Düsen gleich sein. Bei dem vorbeschriebenen Zuführsystem entsteht jedoch je nach Abstand der einzelnen Präparationsdüsen von der Druckerzeugungsstelle ein unterschiedlicher Druckabfall. Um einen Ausgleich zu erzielen, muß der Druck an jeder Stelle damit individuell und kostenaufwendig geregelt werden. Es ist daher an jeder Arbeitsstelle eine Drossel vorgesehen, welche dafür sorgt, daß der Druck an jeder Düse konstant bleibt.

Weiterhin ist ein Verteilersystem für Benetzungsflüssigkeit bekannt, das ein Förderaggregat, eine Ausgleichsvorrichtung sowie mit der Ausgleichsvorrichtung über Zuführleitungen verbundene Kontaktgeber aufweist (DE-OS 24 33 507). Die Zuführleitungen weisen alle die gleiche Länge auf; die Kontaktgeber desselben Verteilersystems sind auf der gleichen Höhe angeordnet. Als Zuführleitungen finden vorzugsweise Kapillarschläuche Verwendung. Diese Einrichtung ist bauaufwendig und kostenintensiv.

Weiterhin ist schon vorgeschlagen worden, jeder Arbeitsstelle eine separate Pumpe zuzuordnen. Eine derartige Anordnung ist jedoch aufgrund der Vielzahl von Arbeitsstellen moderner Spinnereimaschinen sehr teuer und die Justage der Pumpen infolge der unterschiedlichen Zuleitungslängen ist kompliziert.

Zum Stand der Technik, von dem die Erfindung ausgeht, zählt ein Verfahren (US-A- 3 648 650), bei welchem innerhalb eines das Präparationsmittel enthaltenden Behälters Steuermittel zum Regeln des Drucks des Gasdruckpolsters vorgesehen sind.

Außerdem muß bei dieser bekannten konstruktion der Druck im Vorratsbehälter durch Zufuhr von Druckluft aufrechterhalten werden.

Demgegenüber besteht die Aufgabe der vorliegenden Erfindung darin, ein Verfahren und eine Vorrichtung der eingangs genannten Art zu schaffen, welche auf kostensparende Weise eine gleichmäßige Verteilung des Präparationsmittels auf die laufenden Fäden an jeder Arbeitsstelle einer Spinnereimaschine gewährleistet.

Diese Aufgabe wird erfindungsgemäß dadurch gelöst, daß das Normalvolumen des Gasdruckpolsters unverändert bleibt und daß der Druck des Gasdruckpolsters durch Regelung der Zufuhr von Präparationsmittel zum Behälter eingestellt und konstant gehalten wird. Hierdurch ergibt sich der Vorteil, daß bei kostensparendem Aufbau ein ausreichend gleicher Druck von Arbeitsstelle zu Arbeitsstelle auf einfache Weise gewährleistet ist. Bei gleichem Leitungsquerschnitt, gleicher Leitungslänge und gleicher Düsenbohrung wird damit eine gleiche Durchflußmenge an allen Präparationsstellen erreicht. Hierbei kann die Zufuhr von Präparationsmittel zum Behälter nach Maßgabe des Druckes des Gasdruckpolsters geregelt werden. Alternativ besteht die Möglichkeit, daß die Zufuhr von Präparationsmittel zum Behälter nach Maßgabe der Höhe des Präparationsmittelspiegels im Behälter geregelt wird. Vorteilhafte Weiterbildungen des Verfahrens ergeben sich aus den weiteren Unteransprüchen.

Eine Vorrichtung zur Durchführung des Verfahrens mit mindestens einem im Bereich der Maschine angeordneten Verteilbehälter ist in Anspruch 5 definiert : das Gasdruckpolster ist volumen- konstant, es ist eine Druckquelle vorhanden sowie Mittel zur Regelung der Präparationsmittelzufuhr entsprechend dem Druck des Gasdruckpolsters oder der Höhe des Präparationsmittel-Spiegels.

In weiterer Ausgestaltung der Erfindung ist neben die Druckluftquelle noch eine Druckregeleinrichtung mit einem Druckfühler zum feinfühligen Einstellen und zum Konstanthalten des Druckes im Verteilbehälter vorgesehen. Die Druckquelle kann als Druckmittelpumpe oder als Druckmittelspeicher, beispielsweise als Preßgasflasche, ausgebildet sein.

Um ein Nachfüllen von Präparationsmittel in den Verteilbehälter zu ermöglichen, ohne den Zufluß von Präparationsmittel zu den Düsen unterbrechen zu müssen, ist in weiterer Ausgestaltung der Erfindung vorgesehen, zwischen Verteilbehälter und Vorratsbehälter eine Präparationsmittelpumpe anzuordnen, mittels derer Präparationsmittel in den unter Druck stehenden Verteilbehälter nachgefördert werden kann. Hierbei kann der Vorratsbehälter als Nachfüllbehälter ausgebildet sein, aus dem frisches Präparationsmittel nachgefüllt wird, oder als Rückflußbehälter, aus dem zurückgeflossenes Präparationsmittel wieder eingespeist wird.

Alternativ besteht die Möglichkeit, daß der Nachfüllbehälter druckdicht ausgebildet und zur Förderung des Präparationsmittels in den Verteilbehälter durch ein gasförmiges Medium druckbeaufschlagbar ist. Zu diesem Zweck kann die den Verteilbehälter beaufschlagende Druckquelle über eine Zweigleitung auch mit dem Vorratsbehälter verbunden sein.

Bei Wechsel des Präparationsmittels oder zur Reinigung des Rohrsystems kann vorteilhafterweise das Präparationsmittel aus dem Verteilbehälter abgesaugt werden, wodurch automatisch auch die Zuführleitungen vom Verteilbehälter zu den Düsen entleert werden.

Die Erfindung wird nachfolgend anhand von in der Zeichnung dargestellten Ausführungsbeispielen näher beschrieben. In der Zeichnung zeigen:
- Fig. 1 bis 3 und 5: vier verschiedene Ausführungsmöglichkeiten in schematischer Seitenansicht;
- Fig. 4 und 6 bis 7: jeweils eine schematische Seitenansicht einer Niveauregelung des Präparationsmittels;
- Fig. 8: ein in eine elastische Hülle eingeschlossenes Gasdruckpolster.

In Fig. 1 ist in schematischer Seitenansicht eine insgesamt mit der Positionszahl 1 bezeichnete Streck-Zwirnmaschine dargestellt. Hierbei verlaufen Fäden 2 über ein Walzenpaar 3 zu Galettenlaufwerken 4 sowie über Fadenführer 5 zu auf Spindeln 6 aufgesteckten Spulen 7. Im Bereich der Arbeitsstellen wird den Fäden 2 über Düsen 8 ein Präparationsmittel 11 zugeführt, welches sich in einem Verteilbehälter 10 befindet.

Dieser Verteilbehälter 10 ist druckdicht ausgebildet und steht über gleichlange, vorzugsweise im bodenseitigen Bereich an den Verteilbehälter 10 angeschlossene Leitungen 9 mit den kalibrierten, gleichen Düsen 8 in Verbindung. Der Verteilbehälter 10 enthält das Präparationsmittel 11, auf das ein durch ein druckbeaufschlagtes, gasförmiges Medium gebildetes Druckpolster wirkt. Hierzu ist der Behälter 10 mit einer Druckquelle, beispielsweise einem mit Druckluft gefüllten Druckmittelspeicher 12 oder einer Druckmittelpumpe 27 (Fig. 3, 4) verbunden. In der Verbindungsleitung ist vorzugsweise ein Dosierventil 14 zum Dosieren des Druckes im System und damit des Präparationsmittelzulaufs zu den Präparationsstellen angeordnet, welches als Bestandteil einer Regeleinrichtung den vorgegebenen Druck des gasförmigen Mediums aufrechterhält. Alternativ kann die Druckmittelpumpe 27 als regelbare Einheit ausgebildet sein (Fig. 4).

Der Verteilbehälter 10 ist etwa zur Hälfte mit Präparationsmittel 11 gefüllt, wobei ein Nachfüllen möglich ist. Auf das Präparationsmittel 11 wirkt mit einem bestimmten Überdruck das gasförmige Medium, welches von der Druckquelle in den Verteilbehälter 10 eingeführt wurde.

Unterhalb der Düsen 8 sind Auffangwannen 15 angeordnet, welche über Leitungen 17 mit einem Auffangbehälter 16 verbunden sind.

Der Verteilbehälter 10 ist über eine Leitung 19 mit einem Vorratsbehälter 20 verbunden, welcher als Nachfüllbehälter 20' ausgebildet ist. In der Leitung 19 befinden sich eine Präparationsmittelpumpe 21 sowie ein handbetätigtes Abschlußventil 22, das dann abgeschlossen wird, wenn der Nachfüllbehälter 20 ausgewechselt wird. In der Leitung 19 befindet sich darüber hinaus ein Ventil 23 zum Füllstandsregeln des Verteilbehälters 10.

Dieses Ventil kann handbetätigt sein und dazu dienen, den beispielsweise an einem nicht näher dargestellten Schauglas überwachbaren Füllstand im Verteilbehälter 10 aufrechtzuerhalten. Das Ventil 23 kann auch von einem hier nicht näher dargestellten, in Verbindung mit Fig. 4 näher beschriebenen Füllstandsfühler beaufschlagt werden und regelt damit die funktionsrichtige Menge des Präparationsmittels 11 in dem Verteilbehälter 10.

In der Ausführungsform nach Fig. 2 steht die Druckquelle 12 über eine Zweigleitung 25 mit dem in diesem Falle druckdicht ausgeführten Nachfüllbehälter 20' in Verbindung. Auch hier können wiederum die Leitungen 25 und 19 jeweils mit einem handbetätigten Ventil versehen sein, um ein Austreten von Präparationsmittel oder einen Druckabfall im Verteilbehälter 10 beim Auswechseln des Nachfüllbehälters 20' zu verhindern. Im vorliegenden Fall wird durch die Druckquelle 12 sowohl das Präparationsmittel 11 aus dem Nachfüllbehälter 20' in den Verteilbehälter 10 als auch aus dem Verteilbehälter 10 über die gleichlangen Leitungen 9 zu den Düsen 8 gefördert.

In der Ausführungsform nach Fig. 3 ist der Verteilbehälter 10 mit einer Druckluftpumpe 27 verbunden, wobei der Vorratsbehälter 20 als offener Rückflußbehälter 16' ausgebildet ist. Über eine Präparationsmittelpumpe 26 wird das Präparationsmittel 11 aus dem Rückflußbehälter 16 in den Verteilbehälter 10 gefördert.

Bei der Ausführungsform nach Fig. 5 besteht die Möglichkeit, den Druckabfall innerhalb des Behälters 10 durch entsprechende Nachlieferung von Präparationsmittel 11 auszugleichen. Der vorgesehene Druck im System wird damit nicht über das Druckmedium, sondern über das Präparationsmittel 11 geregelt. Dabei ergibt sich, daß ein Druckpolster mit stets gleicher Menge Druckmedium vorhanden ist. Vorteilhafterweise braucht bei dieser Ausführungsform der Erfindung am Druckpolster nichts geändert zu werden. Nach Fig. 5 fördert die Präparationsmittelpumpe 26 das Präparationsmittel 11 aus dem Vorratsbehälter 20 in den Verteilbehälter 10 und von dort, wie bei den vorhergehenden Ausführungsbeispielen zu den Düsen 8.

Fig. 4 zeigt die wichtigsten Bauteile einer beispielsweise im Ausführungsbeispiel der Fig. 3 verwendeten und dort nicht dargestellten Regeleinrichtung. Ein Füllstandsfühler 28 ist innerhalb des Verteilbehälters 10 angeordnet und über eine Steuerleitung 32 mit der Präparationsmittelpumpe 26 verbunden.

Über eine Leitung 33 kann damit in gewünschtem Maße Präparationsmittel in den Verteilbehälter 10 eingeführt werden. Darüber hinaus ist in dem Verteilbehälter 10 ein Druckfühler 29 angeordnet, welcher über eine Steuerleitung 30 sowie eine (nicht dargestellte) Steuer- oder Regeleinheit die Druckluftpumpe 27 steuert, wodurch über die Leitung 31 im funktionsrichtigen Maße Druckluft in den Verteilbehälter 10 eingeführt wird.

Wird der Luftüberdruck innerhalf des Verteilbehälters (10) auf Null zurückgeregelt, hört die Präparationsmittelzufuhr automatisch auf, so daß auch ohne Präparationsmittelauftrag gefahren werden kann. Diese Möglichkeit ist vorteilhafterweise bei allen Ausführungsformen gemäß Fig. 1 bis 3 gegeben.

Gemäß Fig. 6 kann die Steuerung der Präparationsmittel-Zuführpumpe 26 niveauabhängig erfolgen. Hierzu ist ein Füllstandsfühler 28 vorgesehen, welcher über eine Leitung 40 eine Steuereinheit 41 steuert, die ihrerseits über eine Leitung 43 mit der Präparationsmittelpumpe 26 verbunden ist. Bei dieser Ausführungsform ist allerdings zu beachten, daß die beabsichtigte Regelung des Druckes wegwandert, wenn Druckmedium verloren geht: Volumen von Präparationsmittel 11 und Druckmedium im Verteilbehälter 10 werden gleich gehalten - wenn Druckmedium verloren geht, sinkt der Druck.

Gemäß Fig. 7 ist es daher vorteilhafter, die Präparationsmittel-Zuführpumpe 26 druckabhängig zu steuern. Hierzu ist ein Druckfühler 29 vorgesehen, welcher über eine Leitung 42 mit der Steuereinheit 41 verbunden ist, welche ihrerseits über eine Leitung 43 mit der Präparationsmittelpumpe 26 verbunden ist. In diesem Fall steigt bei Verlust von Druckmedium lediglich das Niveau des Präparationsmittelspiegels; der für den gleichmäßigen Präparationsauftrag ausschlaggebende Druck wird jedoch gleich gehalten. Die entsprechende Niveauhöhe müßte hierbei durch gelegentliche Zufuhr von Druckmedium durch ein nicht näher dargestelltes Zuführventil ausgeglichen werden.

Bei der Ausführungsform nach Fig. 8 befindet sich im Verteilbehälter 10 ein geschlossener Druckmittelschlauch 44, welcher das Gasdruckpolster bildet. Es ergibt sich damit eine besonders einfache Ausführungsform.

Durch die erfindungsgemäße Konzeption, daß der Verteilbehälter durch ein Gasdruckpolster Präparationsmittel zu den Düsen fördert, ist ein einfacher, konstruktiver Aufbau bei hoher Effektivität mit feinfühlig steuerbarer Abgabe des Präparationsmittels 11 an die Fäden 2 gewährleistet.

## Patentansprüche

1. Verfahren zum Zuführen von flüssigem Präparationsmittel zu laufenden Fäden an Arbeitsstellen einer Spinnereimaschine, insbesondere einer Streckzwirn-, Streckspul- oder Zwirnmaschine (1) oder eine Texturiermaschine, wobei das Präparationsmittel (11) unter Druck aus einem Verteilbehälter (10) zu den Arbeitsstellen gefördert wird und wobei der Druck durch ein Gasdruckpolster erzielt wird, welches auf das in dem druckdicht ausgeführtem Verteilbehälter (10) befindliche Präparationsmittel (11) wirkt,
dadurch gekennzeichnet, daß
das Normalvolumen des Gasdruckpolsters unverändert bleibt und daß der Druck des Gasdruckpolsters durch Regelung der Zufuhr von Präparationsmittel (11) zum Verteilbehälter (10) eingestellt und konstant gehalten wird.

2. Verfahren nach Anspruch 1, dadurch gekennzeichnet, daß die Zufuhr von Präparationsmittel (11) zum Verteilbehälter (10) nach Maßgabe des Druckes des Gasdruckpolsters im Verteilbehälter (10) geregelt wird.

3. Verfahren nach Anspruch 1, dadurch gekennzeichnet, daß die Zufuhr von Präparationsmittel (11) zum Verteilbehälter (10) nach Maßgabe der Höhe des Präparationsmittelspiegels im Verteilbehälter (10) geregelt wird.

4. Vorrichtung zur Durchführung des Verfahrens nach einem der vorhergehenden Ansprüche, mit mindestens einem im Bereich der Maschine angeordneten, das Präparationsmittel (11) enthaltenen und sich über den Bereich der Arbeitsstellen erstreckenden Verteilbehälter (10), wobei der Verteilbehälter (10) druckdicht ausgebildet ist, ein Gasdruckpolster enthält und mit einer Druckmedium zuführenden Druckquelle (12,27) verbunden ist,
dadurch gekennzeichnet, daß
das Gasdruckpolster volumenkonstant ist,
daß zusätzlich eine Präparationsmittel (11) zuführende Druckquelle (21,26) vorhanden ist und
daß Zur Einstellung und Konstanthaltung des Drucks des Gasdruckpolsters die Präparationsmittel zuführende Druckquelle (21,26) mit Mitteln (28,29,41) zur Regelung der Präparationsmittelzufuhr nach Maßgabe des Druckes des Gasdruckpolsters oder der Höhe der Präparationsmittel-Spiegels im Verteilbehälter (10) verbunden ist.

5. Vorrichtung nach Anspruch 4, dadurch gekennzeichnet, daß das Mittel zum Regeln der Präparationsmittelzufuhr einen Druckfühler (29) im Verteilbehälter (10) umfaßt.

6. Vorrichtung nach Anspruch 4, dadurch gekennzeichnet, daß das Mittel zum Regeln der Präparationsmittelzufuhr einen Füllstandsfühler (28) zum Messen der Höhe des Präparationsmittel-Spiegels im Verteilbehälter (10) umfaßt.

7. Vorrichtung nach Anspruch 4, dadurch gekennzeichnet, daß die Präparationsmittel zufühnende Druckquelle eine Präparationsmittelpumpe (26) ist.

8. Vorrichtung nach Anspruch 4, dadurch gekennzeichnet, daß in einer Leitung (19) zwischen einem Vorratsbehälter (20) und dem Verteilbehälter (10) die Präparationsmittelpumpe (21) angeordnet ist.

9. Vorrichtung nach Anspruch 4, dadurch gekennzeichnet, daß der Vorratsbehälter (20) druckdicht ausgebildet und zur Förderung des Präparationsmittels (11) in den Verteilbehälter (10) durch ein Gasdruckpolster druckbeaufschlagt ist und daß die Druckquelle (12) über eine Leitung (25) mit dem Vorratsbehälter (20) und dieser über eine Leitung (19) mit dem Verteilbehälter (10) verbunden ist.

10. Vorrichtung nach einem der vorhergehenden Ansprüche 4 bis 9, dadurch gekennzeichnet, daß das Gasdruckpolster, in einer im Verteilbehälter (10) angeordneten, elastischen Hülle (44) eingeschlossen ist.

11. Vorrichtung nach einem der vorhergehenden Ansprüche 4 bis 10, dadurch gekennzeichnet, daß das Präparationsmittel (11) in mindestens einer im Verteilbehälter (10) angeordneten, elastischen Hülle (4) eingeschlossen ist.

## Claims

1. Method of supplying liquid treating agent to running yarns at workstations of a spinning machine, particularly a draw-twisting, draw-winding or twisting machine (1) or a texturing machine, the treating agent (11) being conveyed under pressure from a distribution container (10) to the workstations and the pressure being achieved by means of a gas pressure cushion which acts on the treating agent (11) contained in the pressuretight distribution container (10), characterised in that the normal volume of the gas pressure cushion remains unchanged and the pressure of the gas pressure cushion is adjusted and maintained at a constant level by regulating the supply of treating agent (11) to the distribution container (10).

2. Method according to claim 1, characterised in that the supply of treating agent (11) to the distribution container (10) is regulated according to the pressure of the gas pressure cushion in the distribution container (10).

3. Method according to claim 1, characterised in that the supply of treating ageant (11) to the distribution container (10) is regulated in accordance with the level of treating agent in the distribution container (10).

4. Apparatus for carrying out the method according to one of the preceding claims, with at least one distribution container (10) which is arranged in the vicinity of the machine, contains the treating agent (11) and extends over the range of workstations, the distribution container (10) being of pressuretight construction, containing a gas pressure cushion and being connected to a pressure source (12, 27) which supplies pressure medium, characterised in that
- the gas pressure cushion has a constant volume,
- there is additionally a pressure source (21, 26) which supplies treating agent (11) and
- in order to adjust and maintain the pressure of the gas pressure cushion at a constant level the pressure source (21, 26) which supplies the treating agent is connected to means (28, 29, 41) for regulating the supply of treating agent according to the pressure of the gas pressure cushion or the level of treating agent in the distribution container (10).

5. Apparatus according to claim 4, characterised in that the means for regulating the supply of treating agent comprise a pressure sensor (29) in the distribution container (10).

6. Apparatus according to claim 4, characterised in that the means for regulating the supply of treating agent comprise a level sensor (28) for measuring the level of treating agent in the distribution container (10).

7. Apparatus according to claim 4, characterised in that the pressure source supplying the treating agent is a treating agent pump (26).

8. Apparatus according to claim 4, characterised in that the pump (21) for the treating agent is provided in a line (19) between a storage container (20) and the distribution container (10).

9. Apparatus according to claim 4, characterised in that the storage container (20) is of pressuretight construction and is pressurised by a gas pressure cushion in order to convey the treating agent (11) into the distribution container (10) and in that the pressure source (12) is connected to the storage container (20) via a line (25) and the storage container (20) is connected to the distribution container (10) via a line (19).

10. Apparatus according to one of the preceding claims 4 to 9, characterised in that the gas pressure cushion is enclosed in a flexible sleeve (44) arranged in the distribution container (10).

11. Apparatus according to one of the preceding claims 4 to 10, characterised in that the treating agent (11) is enclosed in at least one flexible sleeve (4) arranged in the distribution container (10).

## Revendications

1. Procédé pour amener un agent de préparation liquide à des fils en défilement sur des postes de travail d'un métier à filer, et en particulier d'une étireuse-retordeuse, d'une étireuse-enrouleuse ou d'un métier à retordre (1) ou d'une machine à texturer, dans lequel l'agent de préparation (11) est amené sous pression aux postes de travail depuis un réservoir répartiteur (10), et dans lequel la pression est produite par un matelas de gaz sous pression agissant sur l'agent de préparation (11) qui se trouve dans le réservoir répartiteur (10), celui-ci étant réalisé d'une manière étanche à la pression, caractérisé par le fait que le volume normal du matelas de gaz sous pression reste inchangé, et par le fait que la pression du matelas de gaz sous pression est réglée et maintenue constante par une régulation de l'amenée de l'agent de préparation (11) au réservoir répartiteur (10).

2. Procédé selon la revendication 1, caractérisé par le fait que l'amenée de l'agent de préparation (11) au réservoir répartiteur (10) est régulée en fonction de la pression du matelas de gaz sous pression dans le réservoir répartiteur (10).

3. Procédé selon la revendication 1, caractérisé par le fait que l'amenée de l'agent de préparation (11) au réservoir répartiteur (10) est régulée en fonction du niveau de l'agent de préparation dans le réservoir répartiteur (10).

4. Dispositif pour la mise en oeuvre du procédé selon l'une des revendications précédentes, comprenant au moins un réservoir répartiteur (10) qui est disposé dans la région de la machine, qui contient l'agent de préparation (11) et qui s'étend sur la région des postes de travail, cependant que le réservoir répartiteur (10) est réalisé d'une manière étanche à la pression, qu'il contient un matelas de gaz sous pression et qu'il est relié à une source de pression (12, 27) qui amène un agent sous pression, caractérisé par le fait que le volume du matelas de gaz sous pression est constant, par le fait qu'une source de pression (21, 26) qui amène un agent de préparation (11) est présente en supplément, et par le fait qu'en vue de régler et de maintenir constante la pression du matelas de gaz sous pression, la source de pression (21, 26) qui amène un agent de préparation est reliée à des moyens (28, 29, 41) pour réguler l'amenée de l'agent de préparation en fonction de la pression du matelas de gaz sous pression ou du niveau de l'agent de préparation dans le réservoir répartiteur (10).

5. Dispositif selon la revendication 4, caractérisé par le fait que le moyen pour réguler l'amenée de l'agent de préparation comprend un capteur de pression (29) dans le réservoir répartiteur (10).

6. Dispositif selon la revendication 4, caractérisé par le fait que le moyen pour réguler l'amenée de l'agent de préparation comprend un capteur de niveau (28) pour mesurer le niveau de l'agent de préparation dans le réservoir répartiteur (10).

7. Dispositif selon la revendication 4, caractérisé par le fait que la source de pression qui amène l'agent de préparation est une pompe à agent de préparation (26).

8. Dispositif selon la revendication 4, caractérisé par le fait que la pompe à agent de préparation (21) est disposée dans une conduite (19) entre un réservoir (20) et le réservoir répartiteur (10).

9. Dispositif selon la revendication 4, caractérisé par le fait que le réservoir (20) est réalisé d'une manière étanche à la pression, et qu'il est soumis à la pression d'un matelas de gaz sous pression en vue de déplacer l'agent de préparation (11) jusque dans le réservoir répartiteur (10), et par le fait que la source de pression (12) est reliée par l'intermédiaire d'une conduite (25) au réservoir (20), et que celui-ci est relié au réservoir répartiteur (10) par l'intermédiaire d'une conduite (19).

10. Dispositif selon l'une des revendications précédentes 4 à 9, caractérisé par le fait que le matelas de gaz sous pression est enfermé dans une enveloppe élastique (44) qui est disposée dans le réservoir répartiteur (10).

11. Dispositif selon l'une des revendications précédentes 4 à 10, caractérisé par le fait que l'agent de préparation (11) est enfermé dans au moins une enveloppe élastique (44) qui est disposée dans le réservoir répartiteur (10).
